# DEMANDE DE BREVET EUROPEEN

(11) **EP 4 730 556 A1**
(43) Date de publication de la demande: **22.04.2026**
(21) Numéro de dépôt: 25208628.5
(22) Date de dépôt: 14.10.2025
(51) Int. Cl.: H01Q 1/24

(54) **ANTENNE RECTIFICATRICE A DIODE MIIM**

(30) Priorité: 18.10.2024 FR 2411365
(71) Demandeur: Commissariat à l'Energie Atomique et aux Energies Alternatives, 75015 Paris (FR)
(72) Inventeur: ALIANE, Abdelkader, 38054 Grenoble cedex 09 (FR); KAYA, Hacile, 38054 Grenoble cedex 09 (FR); HIDA, Rachid, 38054 Grenoble cedex 09 (FR)
(74) Mandataire: Santarelli

(57) **Abrégé**

L'invention porte sur une antenne rectificatrice comportant : une antenne (10) ; une diode 20 de type MIIM présentant une première couche métallique (21), une première couche isolante (22) réalisée en un premier isolant électrique (I1) d'affinité électronique ϕ₁, une deuxième couche isolante (23) réalisée en un deuxième isolant électrique (l2) d'affinité électronique ϕ₂ inférieure à ϕ₁, et une deuxième couche métallique (24). Le deuxième isolant électrique (l2) présente une constante diélectrique εᵣ₂ inférieure à la constante diélectrique εᵣ₁ du premier isolant électrique (I1), et est un oxyde de silicium d'une épaisseur comprise entre 0.5 et 2nm.

## Description

### DOMAINE TECHNIQUE

Le domaine de l'invention est celui des détecteurs d'un rayonnement électromagnétique de type rectenna à diode MIIM, autrement dit des antennes rectificatrices comportant une antenne absorbante du rayonnement électromagnétique couplée à une diode MIIM, également appelées « rectennas ». L'invention trouve une application notamment dans les domaines de l'imagerie infrarouge ou térahertz, de la thermographie, de la détection de gaz, ainsi que dans celui de la conversion énergétique.

### ÉTAT DE LA TECHNIQUE ANTÉRIEURE

Les détecteurs infrarouges et térahertz qui fonctionnent à température ambiante peuvent être, par exemple, des détecteurs thermiques de type bolomètre. Ils peuvent alors comporter une membrane absorbante, suspendue au-dessus d'un substrat contenant un circuit de lecture, qui contient un matériau thermistor dont la résistance électrique varie en fonction de son échauffement. Cependant, les performances de ces détecteurs thermiques sont généralement limitées par leur constante de temps thermique, qui peut être de l'ordre de la dizaine de millisecondes.

Les détecteurs infrarouges et térahertz peuvent également être des dispositifs rectificateurs comportant une antenne de détection couplée à une diode, également appelés « antennes rectificatrices » ou « rectennas », où la diode peut être de type MIM (métal - isolant - métal) ou de type MIIM (métal - isolant - isolant - métal). Ces rectennas peuvent présenter un temps de réponse bien plus rapide que celui des détecteurs thermiques de type bolomètre, dans la mesure où le temps de transit des électrons par effet tunnel, au travers de la couche mince isolante de la diode, est de l'ordre de la femtoseconde à la nanoseconde.

La figure 1A illustre le schéma de principe d'une rectenna A1, ici dans le cas d'une application de conversion énergétique. Elle est formée d'une antenne A10 adaptée à absorber le rayonnement électromagnétique incident, et d'un élément redresseur A20 tel qu'une diode, ici de type MIM, couplée électriquement à l'antenne A10. Un filtre DC A2 est généralement connecté en parallèle de la diode A20 pour ne garder que la composante continue du signal AC redressé. Le principe de fonctionnement d'une telle rectenna A1 est le suivant : l'antenne A10 absorbe le rayonnement électromagnétique incident et le convertit en un signal électrique haute fréquence, lequel est transféré à l'entrée de la diode A20. La diode A20 redresse le signal électrique AC, puis le filtre DC A2 ne garde que la composante continue du signal électrique redressé, pour le fournir ici à une charge électrique A3.

La figure 1B illustre un exemple d'un diagramme de bande d'énergie d'une rectenna à diode MIM, ici dans le cas d'une application de détection optique. Une telle rectenna est décrite notamment dans l'article de de Grover & Moddel intitulé Applicability of Metal/Insulator/Metal (MIM) Diodes to Solar Rectennas, IEEE Journal of Photovoltaics, Vol. 1, no. 1, pp. 78-83, 2011. La diode MIM comporte deux couches métalliques (métaux M1 et M2) entre lesquelles est située une même couche isolante (isolant électrique I). Le diagramme dépend en particulier des valeurs des travaux de sortie Ψ_{M1} et Ψ_{M2} des métaux M1 et M2, de l'affinité électronique ϕ_{I} de l'isolant I, et de la tension de polarisation V_{D} appliquée à la diode MIM. Les électrons peuvent traverser la barrière d'énergie selon différents mécanismes de conduction, par exemple par effet tunnel de type Fowler-Nordheim ou par effet tunnel direct, en fonction notamment des hauteurs ϕ_{L} et ϕ_{R} des barrières d'énergie. Ces différents types de mécanismes de conduction sont décrits notamment dans l'article de Chiu intitulé A Review on Conduction Mechanisms in Dielectric Films, Advances in Materials Science and Engineering, vol. 2014, Article ID 578168, 18 pages, 2014. Dans cet exemple, la conduction par effet tunnel est de type Fowler-Nordheim.

Comme l'indique l'article de Grover & Moddel 2011, en termes de performances, on cherche à ce que la diode MIM présente une haute responsivité β, laquelle correspondant à une mesure du signal DC rectifié en fonction de la puissance énergétique incidente. On peut la déterminer à partir de la caractéristique I(V) de la diode à partir de la relation : β = I"/(2I'), où I' et I" sont les dérivées première et deuxième du courant électrique en fonction de la tension électrique I(V), à la tension de polarisation V_{D}. De plus, on cherche également à ce que la diode présente une résistance dynamique faible pour obtenir une bonne adaptation d'impédance avec l'antenne.

Cependant, il apparaît que, pour une diode MIM, c'est-à-dire une diode avec une seule couche isolante située entre les deux couches métalliques, l'optimisation de la responsivité conduit à une dégradation de la valeur de la résistance dynamique, et inversement. Aussi, il ne semble pas possible d'optimiser à la fois la responsivité et la résistance dynamique d'une diode MIM. Or, il apparaît qu'une diode MIIM, c'est-à-dire une diode avec deux couches isolantes ayant des affinités électroniques différentes, permet de lever cette contrainte, de sorte qu'il est possible de configurer la diode MIIM pour qu'elle présente à la fois une responsivité élevée et une résistance dynamique faible. C'est en particulier le cas lorsque la diode MIIM autorise une conduction des porteurs de charge par effet tunnel résonant.

A ce titre, la figure 1C illustre un exemple d'un diagramme de bande d'énergie d'une rectenna infrarouge à diode MIIM configurée pour autoriser une conduction des porteurs de charge, ici des électrons, par effet tunnel résonant. Ce type de diagramme de bande d'énergie est décrit notamment dans l'article de Grover & Moddel intitulé Engineering the current-voltage characteristics of metal-insulator-metal diodes using double-insulator tunnel barriers, Solid-State Electron. 67, 94-99 (2012), ainsi que dans celui de Belkadi et al. intitulé Demonstration of resonant tunneling effects in metal-double-insulator-metal (MI2M) diodes, Nat Commun 12, 2925 (2021).

L'effet tunnel résonant est présent lorsque les électrons traversent les couches isolantes en passant par un puits quantique en forme de triangle rectangle situé entre les deux couches isolantes. Les électrons dont l'énergie correspond aux niveaux d'énergie des états quasi-liés du puits quantique peuvent traverser les couches isolantes et atteindre la couche métallique M2 en minimisant la réflexion, produisant ainsi un courant électrique plus élevé que dans le cas d'un effet tunnel non résonant. Notons que, dans cet exemple, les électrons traversent la première couche isolante par effet tunnel de type Fowler-Nordheim, et la deuxième couche isolante par effet tunnel direct. Les auteurs ont montré qu'en utilisant des isolants à affinités électroniques différentes, il est possible de configurer une diode de type MIIM à effet tunnel résonant pour obtenir à la fois une responsivité élevée et une résistance dynamique faible, ce qui n'est pas possible d'obtenir dans le cas d'une diode MIM.

Cependant, il existe un besoin d'améliorer encore les performances d'une rectenna à diode de type MIIM, que ce soit pour des applications de détection infrarouge ou térahertz, comme pour celles de conversion d'énergie.

### EXPOSÉ DE L'INVENTION

L'invention a pour objectif de remédier au moins en partie aux inconvénients de l'art antérieur, et plus particulièrement de proposer une rectenna à diode MIIM dont les performances sont améliorées.

Pour cela, l'objet de l'invention est une antenne rectificatrice de détection d'un rayonnement électromagnétique, comportant : une antenne adaptée à absorber le rayonnement électromagnétique; et une diode de type Métal-Isolant-Isolant-Métal (MIIM), couplée électriquement à l'antenne, comportant, successivement : une première couche métallique, une première couche isolante réalisée en un premier isolant électrique d'affinité électronique ϕ₁, une deuxième couche isolante réalisée en un deuxième isolant électrique d'affinité électronique ϕ₂ inférieure à ϕ₁, et une deuxième couche métallique.

Selon l'invention, le deuxième isolant électrique présente une constante diélectrique εᵣ₂ inférieure à la constante diélectrique εᵣ₁ du premier isolant électrique, et est un oxyde de silicium d'une épaisseur comprise entre 0.5 et 2nm.

Certains aspects préférés mais non limitatifs de cette antenne rectificatrice sont les suivants.

Le premier isolant électrique peut être choisi parmi l'Al₂O₃, le ZrO₂, l'HfO₂, le ZnO et I'HfAlO, et de préférence est du HfO₂ ou du ZnO.

La première couche isolante peut présenter une épaisseur comprise entre 0.5 et 4nm.

La première couche métallique, la première couche isolante, la deuxième couche isolante, et la deuxième couche métallique peuvent former un empilement de dimensions comprises entre 40×40nm et 100×100nm.

Dans la diode, chacune desdites couches métalliques et isolantes peut être continument en contact avec la couche voisine sur toute sa surface.

L'antenne rectificatrice peut comporter une source électrique adaptée à appliquer une tension électrique de polarisation V_{D} non nulle à la diode.

La source électrique peut être adaptée à appliquer un potentiel électrique à la première et à la deuxième couche métallique, le potentiel électrique appliqué à la deuxième couche métallique étant supérieur à celui appliqué à la première couche métallique.

La première couche métallique peut présenter un potentiel électrique égal à celui de la deuxième couche métallique.

L'antenne rectificateur peut comporter un réflecteur du rayonnement électromagnétique d'intérêt, situé entre un substrat support et l'antenne, et espacé de l'antenne de manière à former une cavité quart d'onde.

L'antenne peut être adaptée à absorber un rayonnement électromagnétique dans l'infrarouge ou le térahertz.

L'invention porte également sur un dispositif optoélectronique, comportant une matrice d'antennes rectificatrices selon l'une quelconque des caractéristiques précédentes, identiques les unes aux autres.

L'invention porte également sur un procédé de fabrication d'une antenne rectificatrice selon l'une quelconque des caractéristiques précédentes, comportant les étapes suivantes :
- réalisation d'une première partie conductrice de l'antenne ;
- réalisation de la première couche métallique de la diode, s'étendant sur et au contact de la première partie conductrice de l'antenne ;
- réalisation d'une première couche isolante continue, recouvrant la première couche métallique et la première partie conductrice de l'antenne ;
- réalisation d'une première ouverture, située au niveau d'une extrémité dite proximale de la première partie conductrice de l'antenne, débouchant sur la première couche métallique ;
- réalisation de la première couche isolante s'étendant dans la première ouverture et venant au contact de la première couche métallique ;
- réalisation par dépôt par faisceau d'ions assisté de la deuxième couche isolante en un oxyde de silicium d'une épaisseur comprise entre 0.5 et 2nm, s'étendant dans la première ouverture et venant au contact de la première couche isolante ;
- réalisation de la deuxième couche métallique, s'étendant dans la première ouverture et venant au contact de la deuxième couche isolante ;
- réalisation d'une deuxième partie conductrice de l'antenne, s'étendant sur et au contact la deuxième couche métallique.

### BRÈVE DESCRIPTION DES DESSINS

D'autres aspects, buts, avantages et caractéristiques de l'invention apparaîtront mieux à la lecture de la description détaillée suivante de formes de réalisation préférées de celle-ci, donnée à titre d'exemple non limitatif, et faite en référence aux dessins annexés sur lesquels :
la figure 1A, déjà décrite, est une vue schématique d'une antenne rectificatrice à diode couplée à une antenne, selon un exemple de l'art antérieur ;
la figure 1B, déjà décrite, illustre un exemple de diagramme de bande d'énergie d'une antenne rectificatrice à diode MIM, selon un exemple de l'art antérieur ;
la figure 1C, déjà décrite, illustre un exemple de diagramme de bande d'énergie d'une antenne rectificatrice à diode MIIM, selon un exemple de l'art antérieur;
la figure 2A et la figure 2B sont des vues schématiques et partielles, en coupe transversale (fig.2A) et en vue de dessus (fig.2B), d'une antenne rectificatrice à diode MIIM selon un mode de réalisation ;
la figure 3 illustre une évolution de la responsivité β d'une diode MIIM en fonction de la tension de polarisation V_{D}, pour différents exemples de matériaux isolants électriques et d'épaisseurs des couches isolantes ;
les figures 4A à 4J illustrent différentes étapes d'un procédé de fabrication d'une antenne rectificatrice à diode MIIM selon un mode de réalisation.

### EXPOSÉ DÉTAILLÉ DE MODES DE RÉALISATION PARTICULIERS

Sur les figures et dans la suite de la description, les mêmes références représentent les éléments identiques ou similaires. De plus, les différents éléments ne sont pas représentés à l'échelle de manière à privilégier la clarté des figures. Par ailleurs, les différents modes de réalisation et variantes ne sont pas exclusifs les uns des autres et peuvent être combinés entre eux. Sauf indication contraire, les termes « sensiblement », « environ », « de l'ordre de » signifient à 10% près, et de préférence à 5% près. Par ailleurs, les termes « compris entre ... et ... » et équivalents signifient que les bornes sont incluses, sauf mention contraire.

L'invention porte sur un détecteur d'un rayonnement électromagnétique de type rectenna à diode MIIM, autrement dit d'une antenne rectificatrice comportant une antenne adaptée à absorber le rayonnement électromagnétique couplée à une diode MIIM. Dans la suite de la description, une telle antenne rectificatrice est appelée « rectenna ». Elle peut faire office de détecteur infrarouge ou térahertz, voire de convertisseur énergétique, selon notamment que la diode est polarisée, ou non, à une tension non nulle V_{D}.

D'une manière générale, l'antenne de la rectenna peut être adaptée à absorber un rayonnement électromagnétique d'intérêt dans une gamme spectrale allant notamment de l'infrarouge au térahertz. Ainsi, l'antenne peut être configurée pour absorber dans le proche infrarouge (SWIR, pour *Short Wavelength IR,* en anglais) correspondant à une gamme spectrale allant de 0,8 à 2,7µm environ ; dans le moyen infrarouge (MWIR, pour *Middle Wavelength IR,* en anglais) correspondant à une gamme spectrale allant de 3 à 5µm environ ; dans l'infrarouge lointain (LWIR, pour *Long Wavelength IR,* en anglais) correspondant à une gamme spectrale allant de 7 à 14µm environ ; voire encore dans le térahertz dont la gamme spectrale va de 0.1 à 1mm environ (0.3 à 3THz environ).

La figure 2A et la figure 2B sont des vues schématiques et partielles, en coupe transversale (fig.2A) et en vue de dessus (fig.2B), d'une rectenna selon un mode de réalisation.

On définit ici et pour la suite de la description un repère direct tridimensionnel XYZ, où le plan XY est parallèle au plan principal de l'antenne 10 de la rectenna 1, et où l'axe Z est orienté suivant l'épaisseur de la diode 20 de la rectenna 1. Par ailleurs, les termes « inférieur » et « supérieur » s'entendent comme étant relatifs à un positionnement croissant suivant la direction +Z.

Dans cet exemple, la rectenna 1 est un détecteur infrarouge dont l'antenne est adaptée à absorber dans l'infrarouge LWIR, avec une longueur d'onde centrale égale à 10µm environ. Bien entendu, la rectenna 1 peut être configurée pour absorber dans les autres gammes spectrales de l'infrarouge, voire dans le térahertz.

De préférence, la rectenna 1 décrite appartient à une matrice de rectennas unitaires, identiques les unes aux autres, connectées à un circuit électrique de commande et de lecture (ROIC) chargé de polariser les diodes 20 et lire les signaux électriques générés.

D'une manière générale, la rectenna 1 comporte une antenne 10, la diode MIIM 20 et un filtre DC (non représenté). Elle comporte ici une source électrique pour polariser la diode MIIM à une tension non nulle V_{D} (application en détection optique). En revanche, dans le cas d'une application de conversion énergétique (par ex., cellule solaire), la diode MIIM peut être non polarisée ou polarisée à une tension nulle, et peut être connectée à une charge électrique.

L'antenne 10 est adaptée à absorber le rayonnement électromagnétique incident, ici un rayonnement infrarouge LWIR et est électriquement connectée à la diode MIIM 20 pour lui transmettre le signal électrique généré en réponse à l'absorption du rayonnement infrarouge d'intérêt.

L'antenne 10 comprend au moins deux parties 11, 12 électriquement conductrices, réalisées en au moins un métal absorbant, comme par exemple du Ti, TiN, Al, Au, Pt, entre autres. Les parties conductrices 11, 12 sont alignées suivant un axe principal X de détection. Dans cet exemple, l'antenne 10 comporte deux parties conductrices 11, 12 s'étendant suivant un même axe principal X, mais en variante (non représentée), elle peut comporter davantage de parties conductrices, par exemple quatre parties conductrices dont deux s'étendent suivant un premier axe principal, et deux s'étendent suivant un deuxième axe principal orthogonal au premier axe.

L'antenne 10 peut présenter une forme de spirale, de serpentin, de dipôle, de nœud papillon (*bow-tie* en anglais). Dans cet exemple, l'antenne 10 est de type nœud papillon, également appelée antenne papillon. Les deux parties conductrices 11, 12 présentent une forme sensiblement plane et triangulaire dans le plan XY, où les sommets des triangles sont situés en regard, suivant l'axe vertical Z, de la diode 20. L'antenne 10 présente une longueur L suivant l'axe principal X de l'ordre de λ_{c}/2, où λ_{c} est la longueur d'onde centrale de la gamme spectrale LWIR, par exemple ici 10µm environ. L'ouverture angulaire de chaque partie conductrice 11, 12 de forme triangulaire, définie au niveau des sommets en regard de la diode 20, peut être égale à 60° environ. Enfin, l'antenne peut présenter une résistance R_{A} de l'ordre de 100 Ω.

Les deux parties conductrices 11, 12 sont distinctes l'une de l'autre, et sont connectées électriquement l'une à l'autre par le biais de la diode 20. Elles sont disposées de part et d'autre de la diode 20 suivant l'axe principal X. Ainsi, comme l'illustre la fig.2A, une partie conductrice inférieure 11 est en contact électrique avec une couche métallique inférieure 21 de la diode 20, et une partie conductrice supérieure 12 est en contact électrique avec une couche conductrice supérieure 24 de la diode 20.

La diode MIIM 20 est adaptée à recevoir le signal électrique AC haute fréquence généré par l'antenne 10 en réponse à l'absorption du rayonnement électromagnétique d'intérêt, ici dans le LWIR, et à le rectifier pour fournir un signal électrique AC rectifié.

La diode 20 est formée d'un empilement des deux couches métalliques 21, 24, entre lesquelles sont situées au moins deux couches isolantes 22, 23. Plus précisément, la diode 20 comprend l'empilement successif des couches suivantes, lesquelles sont en contact deux à deux : la première couche métallique 21, la première couche isolante 22, la deuxième couche isolante 23, et la deuxième couche métallique 24. Dans cet exemple, cet agencement est effectué suivant la direction +Z, mais il pourrait être fait suivant la direction opposée.

Dans cet exemple, l'empilement des couches 21, 22, 23, 24 est orienté suivant l'axe vertical Z. La couche métallique inférieure 21 est en contact électrique avec l'extrémité proximale de la partie conductrice 11 de l'antenne 10, et la couche métallique supérieure 24 est en contact électrique avec l'extrémité proximale de la partie conductrice 12. Par extrémités proximales, on entend les extrémités des parties conductrices 11, 12 orientées l'une vers l'autre.

Notons que, dans la diode 20, chacune des couches 21, 22, 23, 24 s'étend parallèlement au plan XY de manière continue, et est continûment en contact avec la ou les couches voisines sur toute sa surface. On se distingue ainsi du cas où l'une des couches serait formée par des lignes ou rainures distinctes, de sorte que la couche voisine ne serait pas au contact, sur toute sa surface, avec la couche en rainure.

La couche métallique 21 est réalisée en au moins un premier métal M1 dont le travail de sortie est noté Ψ_{M1}. Elle est ici au contact de la première couche isolante 22. La deuxième couche métallique 24 est réalisée en au moins un deuxième métal M2, dont le travail de sortie est noté Ψ_{M2}. Elle est ici au contact de la deuxième couche isolante 23. Le métal M1 peut être choisi notamment parmi le Ti, Cr, TiN et AlCu, et le métal M2 peut être choisi, dans le cas ici où on choisit M1 différent de M2, parmi le Ni, Pt, et Au.

Dans le cas ici d'une application de détection optique, les deux métaux M1 et M2 peuvent être identiques ou différents en termes de travaux de sortie. En revanche, dans le cas d'une application de conversion énergétique, les travaux de sortie Ψ_{M1}, Ψ_{M2} sont différents l'un de l'autre. Par travaux de sortie différents l'un de l'autre, on entend que le travail de sortie Ψ_{M1} du métal M1 présente un écart relatif vis-à-vis du travail de sortie Ψ_{M2} du métal M2 supérieur à 10%. Autrement dit, on a ΔΨ_{M1M2}/Ψ_{M1} = |Ψ_{M1}-Ψ_{M2}|/Ψ_{M1} > 10%. De préférence, le travail de sortie Ψ_{M2} est faible par rapport à Ψ_{M1}, par exemple de l'ordre de 4eV.

La première couche isolante 22 est réalisée en un matériau isolant électrique I1 d'affinité électronique ϕ₁ et de constante diélectrique εᵣ₁, et la deuxième couche isolante 23 est réalisée en un matériau isolant électrique I2 d'affinité électronique ϕ₂ et de constante diélectrique εᵣ₂. La constante diélectrique correspond à la permittivité relative.

L'isolant I1 présente une affinité électronique ϕ₁ et une constante diélectrique εᵣ₁ supérieures, respectivement, à l'affinité électronique ϕ₂ et à la constante diélectrique εᵣ₂ de l'isolant I2. De préférence, l'isolant I1 et l'isolant I2 présentent un écart relatif d'affinité électronique Δϕ/ϕ₂ = |ϕ₁-ϕ₂|/ϕ₂ au moins égal à 50%, voire à 100%, à 150%, voire davantage. De préférence, l'isolant I1 et l'isolant I2 présentent un écart relatif de constante diélectrique Δεᵣ/εᵣ₂ = |εᵣ₁-εᵣ₂|/εᵣ₂ au moins égal à 100%, voire à 200%, voire davantage.

L'isolant I1 peut être un oxyde d'aluminium, d'hafnium, de zirconium, de silicium, de zinc entre autres, comme par exemple l'Al₂O₃, l'HfO₂, l'HfAlO, ZrO₂, ZnO. Il s'agit de préférence d'un matériau à constante diélectrique particulièrement élevée (matériau *high-k*)*,* comme par exemple Al₂O₃ (εᵣ₁=6-7 ; ϕ₁=1.5eV), HfO₂ (εᵣ₁=10-12 ; ϕ₁=2.5eV), ZrO₂ (εᵣ₁=15-25 ; ϕ₁=2.9eV) et ZnO (εᵣ₁=8.5 ; ϕ₁=4.2eV), ce qui se traduit par une augmentation de l'asymétrie de la diode 20 et par une réduction de sa résistance dynamique.

Selon l'invention, l'isolant I2 est un oxyde de silicium, par exemple du SiO2, d'une épaisseur comprise entre 0.5 et 2nm (épaisseur de la couche isolante 23). Il s'agit d'un matériau dit *low-k* dans le sens où il présente une faible constante diélectrique εᵣ₂ égale à 2 environ (pour une épaisseur de l'ordre de 1nm). Par ailleurs, il présente une affinité électronique ϕ₂ de 0.9eV.

La couche isolante 22 présente une épaisseur de l'ordre de quelques dixièmes de nanomètres à quelques nanomètres, de préférence une épaisseur comprise entre 0.5 et 4nm, et de préférence comprise entre 1 et 4nm. Par ailleurs, comme indiqué plus haut, la couche isolante 23 présente une épaisseur comprise entre 0.5 et 2nm. Les couches isolantes peuvent présenter une épaisseur identique ou des épaisseurs différentes.

La couche isolante 22 est une couche mince, c'est-à-dire une couche réalisée par les techniques classiques de la microélectronique, dont le dépôt chimique (CVD, ALD...), le dépôt physique (PVD...), entre autres. La couche isolante 23 en un oxyde de silicium de 0.5 à 2 nm est une couche mince réalisée par dépôt par faisceau d'ions focalisés (IBAD, pour *Ion Beam Assisted Deposition,* en anglais) à température ambiante. Elle n'est pas déposée par des techniques de formation d'une couche mince de très faible épaisseur telle que le dépôt par couche atomique (ALD, pour *Atomic Layer Deposition,* en anglais).

Ainsi, la couche isolante de SiO₂ déposée par IBAD à température ambiante présente une bonne qualité, dans le sens où son interface ne présente pas ou peu de défauts tels que des précurseurs. Ces derniers pourraient en effet être présents si la couche était déposée par ALD, et donc pourraient venir altérer la qualité de l'interface et donc dégrader l'affinité électronique et ainsi la responsivité β de la diode. De plus, notons que cette couche isolante 23 en oxyde de silicium n'est pas réalisée par oxydation thermique d'une couche sous-jacente en silicium, dans la mesure où la couche sous-jacente est ici la couche isolante 22. L'oxydation thermique nécessiterait de plus de porter l'empilement à haute température, ce qui peut être préjudiciable en termes de budget thermique du circuit de lecture.

De préférence, l'empilement de la diode MIIM présente des dimensions dans le plan XY comprise entre 40nm×40nm et 100nm×100nm, par exemple égales à 50nm×50nm. Les parties 11 et 12 de l'antenne 10 peuvent présenter une longueur, suivant l'axe X, comprise entre 2 et 3µm dans le cas d'une absorption dans la bande LWIR. Cette longueur peut être définie, pour chaque partie 11, 12, dans la zone qui s'élargit. Notons que la fig.2B est très schématique : l'antenne 10 peut présenter une forme en *bow-tie* différente.

La rectenna 1 comporte également un filtre DC (non représenté), connecté électriquement à la diode 20, de manière à filtrer le signal électrique AC rectifié pour ne garder que la composante continue DC. Le filtre est ensuite connecté électriquement à un circuit de lecture du signal électrique (application de détection optique) ou à une charge électrique (application de conversion énergétique).

Une source électrique peut être présente pour polariser électriquement la diode 20 à une tension de polarisation V_{D}. A titre d'exemple, la couche métallique M1 est mise à la masse alors que la couche métallique M2 est portée au potentiel électrique U_{D}, lequel peut être nul ou non nul en fonction de l'application visée. De préférence, dans le cas d'une application de détection optique, le potentiel électrique U_{D} appliqué à la couche métallique 24 est positif et supérieur à celui appliqué à la couche métallique 21. La tension électrique V_{D} peut être comprise entre 0 et 0.3 V environ.

Rappelons ici que les performances de la rectenna 1 dépendent notamment de la résistance dynamique R_{D} de la diode 20, de l'asymétrie As_{D} de la caractéristique I(V), et de la responsivité β. La résistance dynamique R_{D} peut être déterminée à partir de la relation R_{D} = 1/I', où I' est la dérivée première du courant électrique I en fonction de la tension électrique V, à la tension de polarisation V_{D}. L'asymétrie As_{D} peut être déterminée à partir de la relation As_{D} = |I_{f}/Iᵣ|, à la tension de polarisation V_{D}, où I_{f} est la valeur du courant électrique en direct et Iᵣ est celle du courant électrique en inverse. Enfin, la responsivité β a été définie précédemment et peut être déterminée par la relation : β = I"/(2I').

Ainsi, la rectenna 1 comporte une diode de type MIIM où la couche isolante 23 est réalisée en un oxyde de silicium d'une épaisseur de 0.5 à 2 nm, alors que la couche isolante 22 présente une affinité électronique et une constante diélectrique supérieures à celles de l'oxyde de silicium. Du fait de ces caractéristiques, la diode MIIM 20 présente un meilleur confinement du champ électrique du fait de la couche isolante 23 en oxyde de silicium (matériau *low-k*) de faible épaisseur, ce qui contribue à augmenter la responsivité et la bande passante de la diode 20. De plus, le contraste d'affinité électronique contribue à améliorer l'asymétrie de la caractéristique I(V) de la diode 20. Par ailleurs, la couche isolante 22 est de préférence réalisée en un matériau *high-k,* ce qui permet d'optimiser la résistance dynamique. Enfin, le fait que l'oxyde de silicium de faible épaisseur soit réalisé par IBAD à température ambiante permet d'obtenir un oxyde de bonne qualité ayant l'épaisseur souhaitée, ce qui permet de préserver les bonnes performances de la diode. La rectenna 1 présente alors des performances améliorées par rapport à celle des rectennas à diode MIIM conventionnelle.

A titre d'exemple, on considère une rectenna infrarouge 1 adaptée à absorber dans le LWIR, et comportant une diode MIIM 20. L'antenne 10 est de type nœud papillon et présente une longueur totale L de l'ordre de λ_{c}/2 suivant l'axe principal X, où λ_{c} est la longueur d'onde centrale du rayonnement LWIR à détecter. Pour détecter une longueur d'onde centrale λ_{c}=10.6µm dans le cas de la présence d'un matériau diélectrique sous-jacent d'indice nᵣ sous l'antenne, la longueur d'onde pour laquelle l'antenne est adaptée est λₑᵣᵣ=6.20 µm. Dans ce cas, la longueur L de l'antenne nœud papillon est ici comprise entre 3 et 5µm environ, et la longueur est de préférence égale à 4µm, et l'ouverture angulaire des parties conductrices triangulaires 11, 12 de l'antenne 10 est de l'ordre de 60°. L'antenne 10 est située au-dessus d'un réflecteur métallique 35, et en est espacée verticalement d'une épaisseur de l'ordre de λ_{c}/4n, où n est l'indice optique du milieu 37 séparant l'antenne 10 du réflecteur 35. Ici, ce milieu 37 est un oxyde de silicium d'une épaisseur de l'ordre de 1µm environ. On forme ainsi une cavité quart d'onde qui améliore le taux d'absorption par l'antenne 10.

La figure 3 illustre un exemple d'évolution de la responsivité β de la diode MIIM en fonction de la tension de polarisation V_{D}.

Plusieurs couples de matériaux isolants I1, I2 sont illustrés. Dans ces différents cas, la couche métallique 21 est réalisée en TiN (Ψ_{M1} = 4.3eV) et la couche métallique 24 est réalisée en Ni (Ψ_{M2} = 5eV). La diode présente des dimensions de 100nm×100nm dans le plan XY.

On mesure tout d'abord l'évolution de la responsivité β d'une diode, dans le cas où l'isolant I2 de la diode n'est pas en un oxyde de silicium (i.e. diode MIIM conventionnelle) : on considère ainsi un couple d'isolants où I1 est de l'HfO₂ de 1nm d'épaisseur et I2 est de l'Al₂O₃ de 1nm d'épaisseur. On remarque que la responsivité β présente une valeur très faible, proche de 0 V⁻¹, pour une tension V_{D} de 0.1 V. En revanche, dans le cas où les épaisseurs passent à 2nm pour l'HfO₂ et à 0.5 nm pour I'Al₂O₃, la responsivité β augmente à 2 V⁻¹ environ pour une tension V_{D} de 0.1 V.

On mesure ensuite l'évolution de la responsivité β d'une diode 20 selon un mode de réalisation de l'invention, dans le cas où l'isolant I2 de la diode est en un oxyde de silicium d'épaisseur comprise entre 0.5 et 2 nm. On considère tout d'abord un couple d'isolants où I1 est de l'HfO₂ de 1 nm d'épaisseur et I2 est du SiO₂ de 1 nm d'épaisseur. On remarque que la responsivité β présente une valeur qui avoisine 4 V⁻¹ pour la tension V_{D} de 0.1 V. Si l'on compare avec le cas précédent où I2 est de I'Al₂O₃ et où les épaisseurs sont identiques, on remarque que la responsivité β est passée d'une valeur quasi-nulle à 4 V⁻¹ environ. L'amélioration est donc très importante.

Cette valeur peut être améliorée si l'on ajuste les épaisseurs. Ainsi, pour un couple d'isolants où I1 est de l'HfO₂ de 0.5nm d'épaisseur et I2 est du SiO₂ de 1nm d'épaisseur, la responsivité β augmente à plus de 5 V⁻¹ pour la même valeur de tension V_{D}. Notons que d'autres matériaux présentent également une responsivité élevée, comme par exemple avec le couple d'isolants où I1 est de l'Al₂O₃ de 0.5nm d'épaisseur et I2 est du SiO₂ de 1 nm d'épaisseur, la responsivité β est égale à 2.5 V⁻¹ environ, donc bien supérieure aux cas d'une diode conventionnelle où l'isolant I2 n'est pas un oxyde de silicium. Par ailleurs, notons que le fait de réaliser une couche isolant 23 en un oxyde de silicium de plus faible épaisseur, par exemple de 0.5nm, se traduira par une diminution de la résistance dynamique et par une augmentation de la responsivité β de la diode.

Les figures 4A à 4J illustrent différentes étapes d'un procédé de fabrication d'une rectenna 1 selon un mode de réalisation. La rectenna 1 est ici adaptée à absorber un rayonnement électromagnétique d'intérêt dans le LWIR. On ne représente ici qu'une seule rectenna, mais de préférence, le procédé porte sur la fabrication d'une matrice de rectennas identiques sur un même substrat de lecture 31.

Comme indiqué précédemment, la couche isolante 23 est réalisée en un oxyde de silicium d'une épaisseur de 0.5 à 2nm par dépôt par faisceau d'ions focalisés (IBAD, pour *Ion Beam Assisted Deposition,* en anglais) à température ambiante et non pas par dépôt de couche atomique (ALD, pour *Atomic Layer Deposition,* en anglais), et encore moins par oxydation thermique.

En référence à la fig.4A, on fournit un substrat de lecture 31, contenant un circuit de lecture et de commande (ROIC), par exemple de type CMOS, adapté ici à polariser électriquement la diode et à lire le signal électrique rectifié issu de la rectenna en réponse à l'absorption du rayonnement LWIR.

Le substrat de lecture 31 est recouvert d'une couche isolante inférieure 32, réalisée en un matériau isolant tel qu'un oxyde de silicium. On réalise ensuite, au travers de la couche isolante inférieure 32, des premiers vias conducteurs 33, connectés à des plots de connexion du substrat de lecture 31 (non représentés), puis des premiers plots de connexion électrique 34 au contact des vias conducteurs 33.

En référence à la fig.4B, on réalise ensuite le réflecteur 35 et des plots de connexion intermédiaire 36. Pour cela, on dépose une couche en au moins un matériau métallique, que l'on structure par lithographie et gravure localisée pour former le réflecteur 35 et des plots de connexion 36. La couche métallique peut être un multicouche, par exemple de type Ti/TiN/AlCu ou Ti/TiN/AlSi. Le AlCu ou le AlSi peut présenter une épaisseur d'au moins 80nm, par exemple égale à 300nm. Les plots de connexion 36 sont en contact électrique avec les plots de connexion 34.

En référence à la fig.4C, on dépose une couche isolante intermédiaire 37, réalisée en un matériau isolant tel qu'un oxyde de silicium, de manière à définir ensuite la cavité quart d'onde avec l'antenne. On peut ainsi déposer du SiO₂ par dépôt physique en phase vapeur assisté par plasma (PECVD), d'une épaisseur comprise par exemple entre 0.3 et 2 µm, par exemple de 1.2µm, à une température de dépôt inférieure ou égale à 400°C pour respecter le budget thermique du circuit de lecture CMOS. Une étape de polissage mécano-chimique peut ensuite être effectuée pour retirer un excès de matériau et planariser la couche isolante intermédiaire 37 à une épaisseur de 1µm environ (la cavité optique présente une épaisseur de λ/4n où n est l'indice de réfraction du milieu formant la cavité optique). On réalise ensuite des deuxièmes vias conducteurs 38, au travers de la couche isolante intermédiaire 37, venant au contact des plots de connexion 36.

En référence à la fig.4D et à la fig.4E, on réalise ensuite la partie conductrice inférieure 11 de l'antenne ainsi que la couche métallique inférieure 21 de la diode. Pour cela, on dépose une couche en au moins un matériau métallique, que l'on structure par lithographie et gravure. La couche est de préférence formée d'un multicouche métallique, par exemple en Ti/AlCu/TiN. Ce multicouche forme à la fois la partie conductrice inférieure 11 de l'antenne et la couche métallique inférieure 21 en TiN de la diode. La couche intermédiaire en AlCu présente une épaisseur de préférence supérieure à 80nm pour s'assurer de la qualité et de la continuité de la couche. A partir du multicouche, on forme également un plot de connexion supérieur 39, destiné à polariser la partie conductrice supérieure de l'antenne. On dépose ensuite une couche isolante supérieure 40, par exemple en un oxyde de silicium de type TEOS, que l'on planarise pour rendre libre la face supérieure de la couche métallique 21 de la diode ainsi que celle du plot de connexion supérieur 39.

En référence à la fig.4F, on dépose ensuite une couche isolante 41, recouvrant la couche métallique 21, le plot de connexion 39, et la couche isolante supérieure 40. Cette couche isolante 41 peut être en SiO₂ d'une épaisseur comprise entre 20 et 100nm environ.

En référence à la fig.4G, on réalise une ouverture localisée 50 au travers de la couche isolante 41, qui débouche au niveau d'une bordure de la couche métallique 21 où sera située la diode. Cette ouverture 50 peut être réalisée par photolithographie à faisceau d'électrons (*e-beam,* en anglais), et peut présenter une dimension dans le plan XY de l'ordre de 40nm à 100nm. La couche isolante 41 est gravée avec un arrêt de gravure sur ou dans la couche métallique 21.

La première couche isolante 22 est ensuite réalisée, ici par dépôt par couche atomique (ALD) à une température comprise entre 200 et 400°C environ, par exemple 300°C. Elle présente ici une épaisseur de l'ordre de 1 à 3nm. On choisit de préférence un matériau *high-k* présentant une affinité électronique élevée, par exemple de l'HfO₂ ou du ZnO. Cette couche isolante 22 recouvre continûment la couche isolante 41 ainsi que le fond et la paroi latérale de l'ouverture 50. Elle est donc au contact et recouvre entièrement la couche métallique 21.

La deuxième couche isolante 23 est ensuite réalisée. Elle est formée en un oxyde de silicium, ici du SiO2 d'une épaisseur comprise entre 0.5 et 2nm. Il s'agit donc d'un matériau *low-k* (εᵣ₂=2 env.) ayant une faible affinité électronique (ϕ₂=0.9eV). De manière à obtenir une couche isolante en SiO₂ de bonne qualité à l'interface, elle est réalisée par IBAD à température ambiante (25°C env.). Cette couche isolante 23 recouvre continûment la couche isolante 22, tant au-dessus de la couche isolante 41 que dans l'ouverture 50. Elle est donc au contact et recouvre entièrement la couche isolante 22.

Le dépôt d'oxyde est élaboré à partir d'une cible céramique SiO₂. Dans le bâti de dépôt, l'oxygène peut être introduit par deux sources dites Dep et Assist. Lorsqu'aucune tension n'est appliquée à la source Assist, on obtient une oxydation radicalaire. Autrement dit, les radicaux O⁻ sont éjectés dans la chambre avec une très faible énergie cinétique. En revanche, lorsque les radicaux O⁻ sont éjectés en utilisant également la source Assist, on obtient une oxydation ionique, et l'on parle alors de dépôt assisté par faisceau d'ions (IBAD). De préférence, on réalise la couche isolante 23 en SiO₂ par IBAD, dans la mesure où l'on obtient du SiO₂, déposé sur la couche isolante 22 sous-jacente, de très faible épaisseur (ici 0.5nm) et de très bonne qualité.

En référence à la fig.4H, on réalise une deuxième ouverture 51 traversant localement la couche isolante 23 en SiO₂, la couche isolante 22, la couche isolante 41, pour déboucher sur le plot de connexion 39 (ici sur la couche métallique 21).

On réalise ensuite la couche métallique 24 de la diode 20. Elle est déposée de manière à recouvrir la couche isolante 23 en SiO₂ dans l'ouverture 50. Elle s'étend ici également hors de l'ouverture 50, donc au-dessus de la couche isolante 41, mais également dans la deuxième ouverture 51 Cette couche métallique 24 peut être, par exemple, un métal présentant un faible travail de sortie, par exemple de l'ordre de 4eV, comme le Ti, Cr, TiN, entre autres. Elle peut être réalisée par évaporation ou par dépôt CVD ou ALD.

On dépose ensuite une couche métallique supérieure 25 destinée à former la partie supérieure 12 de l'antenne 10. Cette couche 25 recouvre et est au contact de la couche métallique 24 au niveau de la diode 20, comme au niveau du plot de connexion 39. Cette couche peut être en AI, Au, Pt, Ni, Cr, entre autres.

En référence à la figure 4I et à la figure 4J, on structure la couche métallique 25 pour former la partie supérieure 12 de l'antenne 10, par photolithographie et gravure localisée. Ici, on grave également la couche métallique 24, la couche isolante 23 en SiO₂ et la couche isolante 22, avec un arrêt de gravure sur la couche isolante 41 en TEOS. La diode 20 est donc polarisée par les deux parties inférieure 11 et supérieure 12 de l'antenne 10 et par les vias conducteurs 38.

Ainsi, on obtient une rectenna 1 formée d'une antenne 10 ici de type papillon, et d'une diode MIIM 20 située entre les deux sommets des parties conductrices triangulaires de l'antenne 10. La diode 20 est polarisée au moyen de vias conducteurs 38 qui s'étendent entre les parties conductrices 11, 12 de l'antenne 10 et le circuit de lecture. De plus, l'antenne 10 est verticalement espacée d'un réflecteur 35, formant ainsi une cavité quart d'onde optimisant l'absorption du rayonnement LWIR. Dans la mesure où la diode MIIM 20 contient la couche isolante 23 en oxyde de silicium, ici du SiO2, d'une épaisseur de 0.5 à 2nm de bonne qualité car déposée par IBAD, la diode 20 présente des performances améliorées, en particulier en termes de responsivité.

Des modes de réalisation particuliers viennent d'être décrits. Différentes variantes et modifications apparaîtront à l'homme du métier.

## Revendications

1. Antenne rectificatrice (1) de détection d'un rayonnement électromagnétique, comportant :
∘ une antenne (10), adaptée à absorber le rayonnement électromagnétique ;
∘ une diode (20) de type Métal-Isolant-Isolant-Métal (MIIM), couplée électriquement à l'antenne (10), comportant, successivement : une première couche métallique (21), une première couche isolante (22) réalisée en un premier isolant électrique (I1) d'affinité électronique ϕ₁, une deuxième couche isolante (23) réalisée en un deuxième isolant électrique (I2) d'affinité électronique ϕ₂ inférieure à ϕ₁, et une deuxième couche métallique (24) ;
∘ **caractérisé en ce que** le deuxième isolant électrique (I2) présente une constante diélectrique εᵣ₂ inférieure à la constante diélectrique εᵣ₁ du premier isolant électrique (I1), et est un oxyde de silicium d'une épaisseur comprise entre 0.5 et 2nm.

2. Antenne rectificatrice (1) selon la revendication 1, dans laquelle le premier isolant électrique (I1) est choisi parmi l'Al₂O₃, le ZrO₂, l'HfO₂, le ZnO et l'HfAlO, et de préférence est du HfO₂ ou du ZnO.

3. Antenne rectificatrice (1) selon la revendication 1 ou 2, dans laquelle la première couche isolante (22) présente une épaisseur comprise entre 0.5 et 4nm.

4. Antenne rectificatrice (1) selon l'une quelconque des revendications 1 à 3, dans laquelle la première couche métallique (21), la première couche isolante (22), la deuxième couche isolante (23), et la deuxième couche métallique (24) forment un empilement de dimensions comprises entre 40×40nm et 100×100nm.

5. Antenne rectificatrice (1) selon l'une quelconque des revendications 1 à 4, dans laquelle, dans la diode (20), chacune desdites couches métalliques (21, 24) et isolantes (22, 23) est continument en contact avec la couche voisine sur toute sa surface.

6. Antenne rectificatrice (1) selon l'une quelconque des revendications 1 à 5, comportant une source électrique adaptée à appliquer une tension électrique de polarisation V_{D} non nulle à la diode (20).

7. Antenne rectificatrice (1) selon la revendication 6, dans laquelle la source électrique est adaptée à appliquer un potentiel électrique à la première et à la deuxième couche métallique (21, 24), le potentiel électrique appliqué à la deuxième couche métallique (24) étant supérieur à celui appliqué à la première couche métallique (21).

8. Antenne rectificatrice (1) selon l'une quelconque des revendications 1 à 5, dans laquelle la première couche métallique (21) présente un potentiel électrique égal à celui de la deuxième couche métallique (24).

9. Antenne rectificatrice (1) selon l'une quelconque des revendications 1 à 8, comportant un réflecteur (35) du rayonnement électromagnétique d'intérêt, situé entre un substrat support et l'antenne (10), et espacé de l'antenne (10) de manière à former une cavité quart d'onde.

10. Antenne rectificatrice (1) selon l'une quelconque des revendications 1 à 9, dans laquelle l'antenne (10) est adaptée à absorber un rayonnement électromagnétique dans l'infrarouge ou le térahertz.

11. Dispositif optoélectronique, comportant une matrice d'antennes rectificatrices (1) selon l'une quelconque des revendications 1 à 10, identiques les unes aux autres.

12. Procédé de fabrication d'une antenne rectificatrice (1) selon l'une quelconque des revendications 1 à 10, comportant les étapes suivantes :
∘ réalisation d'une première partie conductrice (11) de l'antenne (10) ;
∘ réalisation de la première couche métallique (21) de la diode (20), s'étendant sur et au contact de la première partie conductrice (11) de l'antenne (10) ;
∘ réalisation d'une première couche isolante continue (41), recouvrant la première couche métallique (21) et la première partie conductrice (11) de l'antenne (10) ;
∘ réalisation d'une première ouverture (50), située au niveau d'une extrémité dite proximale de la première partie conductrice (11) de l'antenne (10), débouchant sur la première couche métallique (21) ;
∘ réalisation de la première couche isolante (22) s'étendant dans la première ouverture (50) et venant au contact de la première couche métallique (21) ;
∘ réalisation par dépôt par faisceau d'ions assisté (IBAD) de la deuxième couche isolante (23) en un oxyde de silicium d'une épaisseur comprise entre 0.5 et 2nm, s'étendant dans la première ouverture (50) et venant au contact de la première couche isolante (22) ;
∘ réalisation de la deuxième couche métallique (24), s'étendant dans la première ouverture (50) et venant au contact de la deuxième couche isolante (23) ;
∘ réalisation d'une deuxième partie conductrice (12) de l'antenne (10), s'étendant sur et au contact la deuxième couche métallique (24).
